# EUROPÄISCHE PATENTSCHRIFT

(11) **EP 0 721 067 B1**
(45) Veröffentlichungstag und Bekanntmachung des Hinweises auf die Patenterteilung: **28.08.2002**
(21) Anmeldenummer: 95120518.6
(22) Anmeldetag: 23.12.1995
(51) Int. Cl.: F15B 15/28

(54) **Druckmittelbetätigte Zylinder-Kolben-Anordnung mit einem Magnetfeldsensor**
Fluid-pressure actuator with a magnetic field sensor
Vérin d'actionnement à fluide à capteur de champs magnétique

(30) Priorität: 04.01.1995 DE 19500137
(43) Veröffentlichungstag der Anmeldung: 10.07.1996
(73) Patentinhaber: Beetz Hydraulik GmbH, 87724 Ottobeuren (DE)
(72) Erfinder: Beetz, Albert, Dipl,-Ing., D-87724 Ottobeuren (DE)
(74) Vertreter: Pfister, Helmut, Dipl.-Ing.

(56) Entgegenhaltungen:
- EP-A- 0 093 859
- EP-A- 0 620 372
- DE-A- 3 510 601
- DE-A- 3 738 151
- DE-A- 4 116 651
- DE-A- 4 122 481
- US-A- 4 896 584

## Beschreibung

Die Erfindung betrifft eine druckmittelbetätigte Zylinder-Kolben-Anordnung mit einem Permanentmagneten am Kolben und einem Magnetfeldsensor am Zylinder zur Abfrage eines Wegsignales, wobei der Permanentmagnet eine Ringform aufweist und in Achsrichtung der Zylinder-Kolben-Anordnung magnetisiert ist, mit Ringscheiben aus ferromagnetischem Material zur Lenkung des Magnetflusses.

Eine druckmittelbetätigte Zylinder-Kolben-Anordnung der vorstehend angegebenen Gattung ist beispielsweise bekanntgeworden durch die DE 35 10 601 A1. Dabei ist auf die Kolbenstange ein ringförmiger, axial polarisierter Permanentmagnet aufgeschoben. Eine Ringscheibe aus ferromagnetischem Material, der auch den Kolben bildet, lenkt den magnetischen Fluß gegen die Zylinderwandung. Auf der Außenseite des Zylinders ist ein Magnetfeldsensor angeordnet. Auf diese Weise löst der Kolben bei einer Stellung durch den Magnetfeldsensor ein Signal aus, so daß die Kolbenposition erfaßt wird.

Vorrichtungen der bekannten Art finden vor allem bei Pneumatikzylindern Anwendung. Die bei pneumatischen Einrichtungen vorherrschenden relativ geringen Drücke erlauben für das Zylinderrohr geringe Wandstärken und außerdem auch die Verwendung von Werkstoffen, wie zum Beispiel Aluminium oder auch Messing, die für das Magnetfeld gut durchlässig sind, so daß der Sensor auf das Magnetfeld ansprechen kann.

Bei dickwandigen Rohren, wie diese bei hydraulischen Anlagen notwendig sind, insbesondere bei dickwandigen Stahlrohren, die in der Regel magnetisch leitend sind, werden jedoch durch diese Anordnungen keine brauchbaren Ergebnisse erzielt. Auch ist es bei diesen Einrichtungen schwierig, eine Anordnung zu treffen, mit der das Signal nur innerhalb sehr enger Grenzen ausgelöst und eine breite Streuung vermieden wird.

Es ist Aufgabe der Erfindung, eine druckmittelbetätigte Zylinder-Kolben-Anordnung der eingangs angegebenen Gattung dahingehend weiterzuentwickeln, die es erlaubt, auch bei verhältnismäßig starkwandigen Zylindern bzw. höheren Drücken ein präzises Wegsignal abzufragen.

Zur Lösung dieser Aufgabe geht die Erfindung aus von der Anordnung der eingangs angegebenen Gattung und schlägt die im kennzeichnenden Teil des ersten Anspruches angegebenen Merkmale vor.

Bei der Erfindung gelangt der Permanentmagnet in unmittelbare Nähe der Innenwandung des Zylinders, ohne diesen zu berühren. Die an einer Seite des Permanentmagneten angeordnete Ringscheibe aus ferromagnetischen Material lenkt den magnetischen Fluß auf kürzestem Wege gegen den Zylinder. Insbesondere wird hierdurch eine Streuung des magnetischen Flusses vermieden, so daß der magnetische Fluß auf einen engen Bereich zusammengedrängt wird.

Durch die Anordnung einer Ausnehmung im Zylinder für eine Büchse aus magnetisch nicht leitendem Werkstoff, die den Magnetfeldsensor aufnimmt, läßt sich auch bei Zylindern aus ferromagnetischem Material ein direkter magnetischer Fluß zum Sensor erreichen, wobei eine hohe Feldstärke erzielt wird. Ein entsprechend empfindlicher Sensor wird dann nur auf die ausreichend hohe Feldstärke ansprechen, wodurch Störungen durch Streuung des Magnetfeldes oder auch durch andere Einrichtungen ausgeschlossen werden.

Günstig ist es, wenn der Außendurchmesser der Ringscheibe aus ferromagnetischem Material geringfügig größer ist als der Außendurchmesser des Permanentmagneten. Dadurch wird schon durch die Bauform der Ringscheibe bzw. Ringscheiben eine geeignete Umlenkung des Flusses in Richtung auf die Zylinderwandung erzielt.

Vorteilhaft ist es, wenn die axialen Abmessungen der Ringscheibe aus ferromagnetischem Material höchstens halb so groß sind als die axialen Abmessungen des Permanentmagneten. Dadurch wird eine Streuung weitgehend vermieden und der Magnetfluß konzentriert.

Die Ringscheiben können axial auf beiden Seiten des Permanentmagneten angeordnet werden. In diesem Fall entsteht ein Magnetfluß im wesentlichen von der einen Ringscheibe zur anderen Ringscheibe. Besser ist es jedoch, wenn nur eine einzige ferromagnetische Ringscheibe auf einer Seite des Permanentmagneten angewandt wird, so daß nur an dieser Stelle das Maximum der Feldstärke erzielt wird, so daß der Sensor nur diese Position anzeigt. In besonderen Fällen kann es jedoch empfehlenswert sein, auch zwei ferromagnetische Ringscheiben zu benützen, wodurch dann je nach Anordnung ein etwas breiterer Bereich des Maximums erhalten wird, oder zwei Spitzen im Bereich der ferromagnetischen Ringscheiben.

Mittels der Ringscheiben aus ferromagnetischem Material ist es auch möglich, die Lage des Permanentmagneten zu justieren.

Wie erwähnt, ist der Außendurchmesser des Permanentmagneten geringfügig kleiner als der Innendurchmesser des Zylinders. Dies stellt sicher, daß der Permanentmagnet nicht mit der Innenwandung des Zylinders in Berührung kommt, so daß ein Verschleiß am Permanentmagneten verhindert wird. Der dadurch bedingte etwas größere Abstand vom Magnetfeldsensor ergibt keine Nachteile, da die ferromagnetische Ringscheibe hinreichend nahe an die Innenwandung des Zylinders heranreichen kann.

Nach einem weiteren Merkmal der Erfindung wird vorgeschlagen, daß die Buchse insbesondere aus austenitischem Stahl besteht und in die Ausnehmung eingeschweißt ist und in einer Sackbohrung den Sensor aufnimmt. Es ist klar, daß in besonderen Fällen anstelle der Schweißung auch eine Hartlötung ausreichend sein kann. Durch die eingeschweißte Buchse und die Sackbohrung in der Buchse ist der Innenraum des Zylinders vom Sensor abgetrennt. Der Sensor kann leicht ausgewechselt werden. Die Ausnehmung im Zylinder kann bis in das Innere des Zylinders reichen. In diesem Fall ist es von Vorteil, wenn das Innenende der Buchse zusammen mit der Innenfläche des Zylinders bearbeitet ist. Dieses Vorgehen stellt sicher, daß trotz der eingesetzten Buchse die Innenfläche des Zylinders völlig glatt ist, so daß keine zusätzlichen Beanspruchungen für die Dichtungen entstehen.

Die Erfindung schlägt ferner vor, daß der Kolben aus magnetisch nicht oder wenig leitendem Werkstoff besteht. Durch diesen Vorschlag soll vermieden werden, daß der Permanentmagnet im Kolben seinen magnetischen Rückschluß findet, wodurch das Magnetfeld in der Ausnehmung bzw. am Sensor verringert würde. Dabei wurde gefunden, daß eine geringe magnetische Leitfähigkeit für den Werkstoff des Kolbens mindestens nicht nachteilig ist.

Der Magnetfeldsensor ist in der Regel fest am Zylinder angeordnet. Die Anordnung kann aber auch derart getroffen werden, daß der Magnetfeldsensor in eine geeignete Ausnehmung längs des Zylinders verschiebbar ist. In diesem Fall läßt sich die Stelle des Kolbens verändern, in der der Magnetfeldsensor das durch den Permanentmagneten des Kolbens ausgelöste Signal abgibt.

Es ist gefunden worden, daß es genügt, wenn der Permanentmagnet verhältnismäßig kleine Abmessungen besitzt. So kann die radiale Dicke des Permanentmagneten kleiner als ein Drittel des Radius des Kolbens sein. Insbesondere wurde gefunden, daß die radiale Dicke des Permanentmagneten etwa den sechsten Teil des Radius des Kolbens entsprechen kann, um sehr gute Ergebnisse zu erzielen. Die axialen Abmessungen des Permanentmagneten sind dabei gleich der radialen Dicke oder geringfügig größer.

Die axialen Abmessungen der Ringscheibe oder Ringscheiben aus ferromagnetischem Material sind bei einem bevorzugten Ausführungsbeispiel der Erfindung höchstens halb so groß als die axialen Abmessungen des Permanentmagneten. Dies sichert eine geringfügig axiale Ausdehnung des Magnetfeldes und eine entsprechende Genauigkeit der Anzeige durch den Magnetfeldsensor.

In der Zeichnung ist ein Ausführungsbeispiel der erfindungsgemäßen Zylinder-Kolben-Anordnung schematisch dargestellt.

Die Zylinder-Kolben-Anordnung 1 besteht im wesentlichen aus dem Zylinder 10, dem Kolben 11 und der Kolbenstange 12. Der Zylinder ist auf der einen Seite durch den Deckel 13 verschlossen, der auch die Anschlußleitung 14 trägt. Auf der anderen Seite ist die Kolbenstangenführung 15 vorgesehen, die vom Verschlußring 16 gehalten ist. Der zweite Hydraulikanschluß ist mit 17 bezeichnet.

In der Wandung des Zylinders 10 ist eine Ausnehmung 20 vorgesehen, in der die Buchse 21 eingesetzt bzw. eingeschweißt ist. Diese Buchse 21 nimmt in der Sackbohrung 22 den Magnetfeldsensor 2 auf, dessen Anschlüsse mit 23 bezeichnet sind. Der Magnetfeldsensor kann beispielsweise ein Reed-Schalter sein, der in einem Schutzrohr untergebracht ist. Besser ist es jedoch, einen Magnetfeldsensor vorzusehen, der insbesondere keine beweglichen Teile aufweist und zum Beispiel auf induktivem Wege das Magnetfeld ermittelt und das entsprechende Signal abgibt.

Der Kolben 11 besteht im wesentlichen aus den beiden Teilen 18 und 19. Die Teile 18 und 19 sind auf dem Gewindezapfen 30 der Kolbenstange 12 gehalten. Durch die zweiteilige Ausbildung des Kolbens 11 kann in die Ringnut 31 des Teiles 19 der ringförmige Permanentmagnet 3 eingeschoben werden. Beidseitig des Permanentmagneten 3 sind die Ringscheiben 32 und 33 angeordnet. Der Permanentmagnet 3 ist parallel zur Mittelachse 39 der Zylinder-Kolben-Anordnung 1 magnetisiert. Beispielsweise zeigt der Nordpol in Richtung der Kolbenstangenführung 15, der Südpol dagegen in Richtung des Deckels 13.

In weiteren Ringnuten 34 und 35 sind, wie an sich bekannt, die Kolbendichtungen 36 und 37 angeordnet.

In der gezeigten Stellung des Kolbens 11 ist der Permanentmagnet 3 bezüglich der Ausnehmung 20 derart angeordnet, daß sich dieser Permanentmagnet an einer Stelle ganz innerhalb der Grenzen der Ausnehmung 20 befindet, die die Buchse 21 aufnimmt. Auf diese Weise wird das Magnetfeld des Permanentmagneten den Sensor 2 erreichen, so daß ein Wegsignal erhalten wird. Die Distanz "s" gibt ungefähr an, wie groß der Schaltweg ist. Dabei ist es gleichgültig, ob sich der Kolben von der einen oder von der anderen Richtung auf die Ausnehmung zubewegt.

Die beiden Ringscheiben 32 und 33 können beide aus ferromagnetischem Material bestehen. Bessere Ergebnisse bzw. ein exakteres Signal wird jedoch dann erhalten, wenn die eine der Ringscheiben, beispielsweise die Ringscheibe 32, aus ferromagnetischem Material besteht, während die andere Ringscheibe entweder weggelassen wird, wobei dann die Breite der Ringnut 31 zu verringern wäre, oder wenn diese andere Ringscheibe 33 aus Aluminium, Messing oder einem ähnlichen Material besteht. Bei einer solchen Anordnung wird dann der Magnetfeldsensor nur auf die Lage der einen ferromagnetischen Ringscheibe 32 ansprechen.

## Patentansprüche

1. Druckmittelbetätigte Zylinder-Kolben-Anordnung mit einem Permanentmagneten (3) am Kolben (11) und einem Magnetfeldsensor (2) am Zylinder (10) zur Abfrage eines Wegsignales, wobei der Permanentmagnet eine Ringform aufweist und in Achsrichtung der Zylinder-Kolben-Anordnung magnetisiert ist, mit Ringscheiben (32,33) aus ferromagnetischem Material zur Lenkung des Magnetflusses, **dadurch gekennzeichnet, daß** der Permanentmagnet (3) in einer nach außen offenen Ringnut (31) des Kolbens (11) angeordnet ist, wobei der Außendurchmesser des Permanentmagneten (3) nur geringfügig kleiner ist als der Innendurchmesser des Zylinders (10), daß die Ringnut (31) an einer Seite des Permanentmagneten (3) eine Ringscheibe (32) aus ferromagnetischem Material aufnimmt, deren Innen- und Außendurchmesser im wesentlichen dem Innen- und Außendurchmesser des Permanentmagneten (3) entsprechen, und daß in dem Zylinder (10) eine Ausnehmung (20) für eine Buchse (21) aus magnetisch nicht leitendem Werkstoff angeordnet ist, die den Magnetfeldsensor (2) aufnimmt.

2. Zylinder-Kolben-Anordnung nach Anspruch 1, **dadurch gekennzeichnet, daß** der Außendurchmesser der Ringscheibe (32) aus ferromagnetischem Material geringfügig größer ist als der Außendurchmesser des Permanentmagneten (3).

3. Zylinder-Kolben-Anordnung nach einem oder beiden der vorhergehenden Ansprüche, **dadurch gekennzeichnet, daß** die axialen Abmessungen der Ringscheibe (32) aus ferromagnetischem Material höchstens halb so groß sind als die axialen Abmessungen des Permanentmagneten (3).

4. Zylinder-Kolben-Anordnung nach einem oder mehreren der vorhergehenden Ansprüche, **dadurch gekennzeichnet, daß** nur auf einer Seite des Permanentmagneten (3) eine Ringscheibe (32) aus ferromagnetischem Material angeordnet ist.

5. Zylinder-Kolben-Anordnung nach einem oder mehreren der vorhergehenden Ansprüche, **dadurch gekennzeichnet, daß** die Buchse (21) insbesondere aus austenitischem Stahl besteht und in die Ausnehmung (20) eingeschweißt ist und in einer Sackbohrung (22) den Sensor (2) aufnimmt.

6. Zylinder-Kolben-Anordnung nach einem oder mehreren der vorhergehenden Ansprüche, **dadurch gekennzeichnet, daß** das Innenende der Buchse (21) zusammen mit der Innenfläche des Zylinders (10) bearbeitet ist.

7. Zylinder-Kolben-Anordnung nach einem oder mehreren der vorhergehenden Ansprüche, **dadurch gekennzeichnet, daß** der Kolben (11) aus magnetisch nicht oder wenig leitendem Werkstoff besteht.

8. Zylinder-Kolben-Anordnung nach einem oder mehreren der vorhergehenden Ansprüche, **dadurch gekennzeichnet, daß** der Magnetfeldsensor (2) in Achsrichtung der Zylinder-Kolben-Anordnung (1) verschiebbar ist.

9. Zylinder-Kolben-Anordnung nach einem oder mehreren der vorhergehenden Ansprüche, **dadurch gekennzeichnet, daß** die radiale Dicke des Permanentmagneten (3) kleiner ist als ein Drittel des Radius des Kolbens (11).

10. Zylinder-Kolben-Anordnung nach einem oder mehreren der vorhergehenden Ansprüche, **dadurch gekennzeichnet, daß** die radiale Dicke des Permanentmagneten (3) etwa dem sechsten Teil des Radius des Kolbens (11) entspricht.

## Claims

1. Cylinder piston arrangement, operated by a pressure medium, with a permanent magnet (3) at the piston (11) and a magnetic field sensor (2) at the cylinder (10) for interrogating a path signal where the permanent magnet is annular and magnetized in the direction of the axis of the cylinder piston arrangement, with ring discs (32, 33) made of ferromagnetic material in order to direct the magnetic flux, **characterised in that** the permanent magnet (3) is arranged in an annular groove (31) of the piston (11) which is open to the outside, where the outside diameter of the permanent magnet (3) is only slightly smaller than the inside diameter of the cylinder (10), that the annular groove (31) takes a ring disc (32) made of ferromagnetic material at one side of the permanent magnet (3), inside and outside diameter of the ring disc corresponding in general to the inside and outside diameter of the permanent magnet (3), and that in the cylinder (10) a recess (20) for a socket (21) of magnetically non-conductive material is arranged which holds the magnetic field sensor (2).

2. Cylinder piston arrangement according to claim 1, **characterised in that** the outside diameter of the ring disc (32) made of ferromagnetic material is slightly bigger than the outside diameter of the permanent magnet (3).

3. Cylinder piston arrangement according to one or both of the preceding claims, **characterised in that** the axial dimensions of the ring disc (32) made of ferromagnetic material are not more than half of the axial dimensions of the permanent magnet (3).

4. Cylinder piston arrangement according to one or more of the preceding claims, **characterised in that** only at one side of the permanent magnet (3) a ring disc (32) made of ferromagnetic material is arranged.

5. Cylinder piston arrangement according to one or more of the preceding claims, **characterised in that** the socket (21) is made of, in particular, austenitic steel and is welded into the recess (20) and holds the sensor (2) in a pocket boring (22).

6. Cylinder piston arrangement according to one or more of the preceding claims, **characterised in that** the inside end of the socket (21) is machined together with the inside plane of the cylinder (10).

7. Cylinder piston arrangement according to one or more of the preceding claims, **characterised in that** the piston (11) is made of a material which is magnetically nonconducting or slightly conductive.

8. Cylinder piston arrangement according to one or more of the preceding claims, **characterised in that** the magnetic field sensor (2) can be shifted in the direction of the axis of the cylinder piston arrangement (1).

9. Cylinder piston arrangement according to one or more of the preceding claims, **characterised in that** the radial thickness of the permanent magnet (3) is smaller than a third of the radius of the piston (11).

10. Cylinder piston arrangement according to one or more of the preceding claims, **characterised in that** the radial thickness of the permanent magnet (3) corresponds to about the sixth part of the radius of the piston (11).

## Revendications

1. Ensemble cylindre-piston commandé par pression, comportant un aimant permanent (3) situé sur le piston (11), un détecteur de champ magnétique (2) placé sur le cylindre (10) afin de détecter un signal de déplacement, l'aimant permanent en forme d'anneau créant un champ magnétique parallèle à l'axe de l'ensemble cylindre-piston, et des rondelles (32, 33) constituées d'un matériau ferromagnétique permettant de guider le champ magnétique, **caractérisé en ce que** l'aimant permanent (3) est logé dans une rainure située au niveau de la surface externe (31) du piston (11) avec un diamètre extérieur légèrement inférieur au diamètre intérieur du cylindre (10), **en ce que** cette rainure (31) permet d'associer sur un côté de l'aimant permanent (3) une rondelle (32) constituée d'un matériau ferromagnétique dont les diamètres intérieur et extérieur correspondent respectivement aux diamètres intérieur et extérieur de l'aimant permanent et **en ce qu'**une perforation (20) de la parois du cylindre (10) reçoit une douille (21) faite d'un matériau non-magnétique destinée à la mise en place du détecteur de champ magnétique (2).

2. Ensemble cylindre-piston selon la revendication 1, **caractérisé en ce que** le diamètre extérieur de la rondelle ferromagnétique (32) est légèrement supérieur au diamètre extérieur de l'aimant permanent (3).

3. Ensemble cylindre-piston selon l'une ou les deux revendications précédentes, **caractérisé en ce que** les dimensions axiales de la rondelle ferromagnétique (32) ne dépassent pas la moitié des dimensions axiales de l'aimant permanent (3).

4. Ensemble cylindre-piston selon l'une ou plusieurs des revendications précédentes, **caractérisé en ce qu'**une rondelle ferromagnétique (32) n'existe seulement que sur un côté de l'aimant permanent (3).

5. Ensemble cylindre-piston selon l'une ou plusieurs des revendications précédentes, **caractérisé en ce que** la douille (21) est fabriquée de préférence en acier austénitique et **en ce qu'**elle est soudée au niveau d'une perforation (20) et contient le détecteur (2) dans un évidement (22).

6. Ensemble cylindre-piston selon l'une ou plusieurs des revendications précédentes, **caractérisé en ce que** l'extrémité de la douille (21) est usinée en même temps que la surface intérieure du cylindre (10).

7. Ensemble cylindre-piston selon l'une ou plusieurs des revendications précédentes, **caractérisé en ce que** le piston (11) est fabriqué dans un matériau ne conduisant que peu ou pas le flux magnétique.

8. Ensemble cylindre-piston selon l'une ou plusieurs des revendications précédentes, **caractérisé en ce que** le détecteur de champ magnétique (2) peut être déplacé le long de l'axe de l'ensemble cylindre-piston (1).

9. Ensemble cylindre-piston selon l'une ou plusieurs des revendications précédentes, **caractérisé en ce que** l'épaisseur de la parois de l'aimant permanent (3) n'excède pas un tiers du rayon du piston (11).

10. Ensemble cylindre-piston selon l'une ou plusieurs des revendications précédentes, **caractérisé en ce que** l'épaisseur de la parois de l'aimant permanent (3) correspond approximativement au sixième du rayon du piston (11).
